# EUROPÄISCHE PATENTANMELDUNG

(11) **EP 4 696 457 A1**
(43) Veröffentlichungstag der Anmeldung: **18.02.2026**
(21) Anmeldenummer: 25193446.9
(22) Anmeldetag: 01.08.2025
(51) Int. Cl.: B24C 3/26, B24C 9/00, B24B 31/02, B24B 31/16

(54) **STRAHLBEHÄLTER**

(30) Priorität: 12.08.2024 DE 102024122986
(71) Anmelder: Rösler Holding GmbH, 96231 Bad Staffelstein (DE)
(72) Erfinder: TRIER, Sven, 98673 Eisfeld (DE); ZAPF, Stephan, 96472 Rödental (DE)
(74) Vertreter: Manitz Finsterwald Patent- und Rechtsanwaltspartnerschaft mbB

(57) **Zusammenfassung**

Ein Strahlbehälter zum Strahlen von Werkstücken mit Strahlmittel weist eine Wand auf, die mit Austrittsöffnungen für Strahlmittel versehen ist. An der Außenseite der Wand befinden sich über den Öffnungen Abdeckungen.

## Beschreibung

Die vorliegende Erfindung betrifft die Bearbeitung von Schüttgutware mit Strahlverfahren. Diese kann beispielsweise in Trommelanlagen erfolgen. Dabei wird ein Strahlbehälter in Form einer Trommel mit horizontaler oder schräggestellter Achse mit Werkstücken beschickt. Durch eine Rotation der Trommel werden die Werkstücke in Bewegung gehalten und umgewälzt. Auf diese Weise ändern die Bauteile ihre Lage in der Trommel. Diese Lageänderung kann durch Einbauten in der Trommel unterstützt werden, die Gleit- und Rutschbewegungen der Bauteile gezielt beeinflussen, oder bei einem Quereinbau ähnlich wie Fallstufen wirken und damit auch ein Umdrehen der Werkstücke bewirken können.

Die auf diese Weise in Bewegung gehaltenen Bauteile werden dann aus Düsen oder mittels Schleuderrädern (Turbinen) mit Strahlmittel beaufschlagt, um die Oberflächen zu bearbeiten. Die Bewegung der Werkstücke (Rutschen, Kippen, Drehen, Fallen, Wenden, etc.) ist Voraussetzung dafür, dass alle Oberflächen bei der Bearbeitung erreicht werden und ein möglichst einheitlicher Zustand der Bauteiloberflächen erzielt wird.

Das Strahlmittel umfasst Partikel von geringer Größe mit verschiedenen Geometrien und Größenverteilungen. Diese treffen direkt oder indirekt als Abpraller auf die Bauteiloberflächen, müssen dann aber auch wieder von den Bauteiloberflächen entfernt werden. Dies geschieht in einer Trommelanlage durch die Umwälzung der Teile in der Trommel. Das Strahlmittel sammelt sich dann in Hohlräumen, Vertiefungen und im unteren Bereich der Trommel. Das hat den positiven Nebeneffekt, dass die Teile so auch gegen Beschädigungen (Teil gegen Teil bzw. Teil gegen Trommel) geschützt werden. Die Werkstücke müssen dann aber auch aus der Trommel entfernt werden, da sonst die Schüttware nach kurzer Zeit komplett in Strahlmittel eingebettet wäre und keine Bearbeitung der Bauteiloberflächen mehr erfolgen würde.

Zur Entfernung von Strahlmittel aus dem Bearbeitungsraum in der Trommel ist deren Wandung mit Öffnungen ausgestattet. Diese Öffnungen haben zwei Funktionen: Sie sind zum einen groß genug, um das Abfließen von Strahlmittel und Oberflächenabrieb aus dem Bearbeitungsraum zu ermöglichen. Damit kann das Strahlmittel z.B. außerhalb des Bearbeitungsraums aufbereitet werden (Sichter, Sieb etc.) und anschließend wieder Injektordüsen oder Schleuderrädern (Turbinen) zugeführt werden. Die Öffnungen sind zum anderen so klein, dass das Schüttgut in der Trommel zurückgehalten wird und nicht in den Strahlmittelkreislauf gelangen kann.

Diese bekannten Strahlbehälter haben sich für eine Vielzahl von Bauteilen gut bewährt, da sich die Dimensionen der Bauteile in allen Orientierungen (Länge, Breite, Höhe, Durchmesser) hinreichend vom Partikeldurchmesser des eingesetzten Strahlmittels unterscheiden. Typisches Strahlmittel hat ähnliche Abmessungen in allen drei Raumrichtungen. Dabei bedeutet ähnlich, dass dieses Abmessungen etwa in der gleichen Größenordnung liegen, aber nicht unbedingt identisch sind (weniger als Faktor 10 voneinander abweichend). Demgegenüber können Werkstücke ganz oder in Teilbereichen stabförmig, stangenförmig, klingenförmig oder auch spitz zulaufend ausgebildet sein, so dass sich deren minimale Dimension stark von ihrer maximalen Dimension unterscheidet. Allerdings können beim Strahlen Probleme auftreten, wenn die zu bearbeitenden Werkstücke vollständig oder in einzelnen Teilbereichen in einer Dimension weniger als etwa das 5- bis 20-fache der Dimension der Strahlpartikel erreichen. Bauteile, die durch diese Beschreibung charakterisiert werden, sollen nachfolgend als "spitze Bauteile" bezeichnet werden. Beispiele für "spitze Bauteile" sind dünne Stangen, Nadeln, Messerklingen, Schneidblätter von Scheren oder Bauelemente mit hervorstehenden oder spitzen Teilbereichen, die somit zumindest lokal Geometrieeigenschaften aufweisen, die sich in den Öffnungen der Trommel verhaken und dadurch z.B. beschädigt werden können. Wenn allerdings die Öffnungen in der Wand des Strahlbehälters so weit verkleinert werden, dass die Bauteile nicht mehr in den Öffnungen stecken bleiben können, wird das Strahlmittel nicht mehr ausreichend aus dem Bearbeitungsraum abgeführt. Eine effektive und effiziente Bearbeitung mit dem Ziel der Erreichung eines weitgehend gleichmäßigen Oberflächenzustands ist trotz der wichtigen Vorteile der kontinuierlichen Umwälzung dann nicht mehr gegeben.

Es ist deshalb die Aufgabe der vorliegenden Erfindung, einen Strahlbehälter zu schaffen, mit dem ein störungsfreies Strahlen von Werkstücken ("spitzen Werkstücken") möglich ist, deren minimale und maximale Dimension zumindest in Teilbereichen stark voneinander abweicht.

Die Lösung dieser Aufgabe erfolgt durch die Merkmale des Anspruchs 1 und insbesondere durch einen Strahlbehälter, der zumindest eine Wand mit einer Innenseite und einer Außenseite umfasst, wobei die Wand mit einer ersten und zumindest einer weiteren Öffnung für einen Austritt von Strahlmittel versehen ist. An der Außenseite der Wand ist über der ersten und über der weiteren Öffnung eine Abdeckung vorhanden, wobei zwischen der Abdeckung und der von ihr abgedeckten Öffnung ein Durchlass für Strahlmittel gebildet ist.

Der Strahlbehälter kann grundsätzlich beliebig ausgebildet sein, ist jedoch insbesondere als Strahltrommel ausgebildet, die um eine Rotationsachse rotierbar ist, wobei die Wand eine Umfangswand der Strahltrommel bildet. Eine Rückwand des Strahlbehälters kann geschlossen ausgebildet sein, wobei an der zur Rückwand gegenüberliegenden Seite entweder keine Wand vorgesehen sein kann, oder aber eine Wand mit einer Öffnung oder auch eine Wand mit einer verschließbaren Öffnung vorgesehen sein kann. Durch diese Öffnungen sollen jedoch lediglich die Werkstücke in den Strahlbehälter zugeführt und aus diesem abgeführt werden. Die Wand des Strahlbehälters kann entweder als vollständig gekrümmte Umfangswand oder aber aus Teilbereichen gebildet sein, die planar oder auch gekrümmt ausgebildet sind. Der Strahlbehälter muss auch keinen kreisförmigen Querschnitt besitzen, sondern kann im Querschnitt als Vieleck ausgebildet sein. Es kann vorteilhaft sein, wenn nicht nur eine erste und eine weitere Öffnung für den Austritt von Strahlmittel vorhanden sind, sondern wenn eine Vielzahl von derartigen Öffnungen in der Wand vorgesehen ist. Diese Öffnungen können beispielsweise einen Kreisquerschnitt besitzen. Ovale, "Smileys", Dreiecke, Rechtecke, Quadrate oder schlitzartige Strukturen sind ebenfalls möglich.

Erfindungsgemäß befindet sich sowohl über der ersten wie auch über der weiteren Öffnung an der Außenseite der Wand des Strahlbehälters eine Abdeckung. Diese verschließt jedoch nicht die Öffnung vollständig, sondern ist so angeordnet, dass zwischen der Abdeckung und der von ihr abgedeckten Öffnung ein Durchlass für Strahlmittel gebildet ist. Die Abdeckung ist also von der Außenseite der Wand des Strahlbehälters beabstandet angebracht, so dass Strahlmittel zunächst durch die Öffnung in der Wand und dann durch den Durchlass zwischen Abdeckung und Wand austreten kann. Hierdurch ist einerseits sichergestellt, dass das Strahlmittel über ausreichend große Öffnungen gut abfließen kann, um die Funktion der Strahlanlage zu gewährleisten. Andererseits werden auch spitze Werkstücke innerhalb des Strahlbehälters beweglich gehalten, d.h. die Werkstücke können weder aus dem Strahlbehälter austreten noch in den Öffnungen der Wand verklemmen.

Es versteht sich, dass es erfindungsgemäß unschädlich ist, wenn in der Wand des Strahlbehälters zusätzliche Öffnungen ohne Abdeckung vorhanden sind, solange diese ausreichend klein sind, um ein Steckenbleiben oder Verklemmen von Werkstücken zu verhindern.

Die Öffnungen in der Wand können in der Draufsicht grundsätzlich beliebig, beispielsweise rund, dreieckig oder vieleckig ausgestaltet.

Vorteilhafte Ausführungsformen der Erfindung sind in der Beschreibung, der Zeichnung sowie den Unteransprüchen beschrieben.

Nach einer ersten vorteilhaften Ausführungsform kann die Abdeckung ihre zugehörige Öffnung vollständig überdecken, wobei die Fläche der Abdeckung insbesondere größer sein kann als die der Öffnung.

Nach einer weiteren vorteilhaften Ausführungsform kann die Abdeckung zumindest im Bereich der Öffnung planar ausgebildet sein. Auch kann die Geometrie der Außenkontur von Öffnung und Abdeckung gleich sein. Beispielsweise können sowohl Öffnung wie auch Abdeckung eine kreisförmige Außenkontur besitzen, wobei jedoch der Durchmesser der Abdeckung größer gewählt wird als der Durchmesser der Öffnung.

Nach einer weiteren vorteilhaften Ausführungsform kann die Abdeckung in Richtung der Wand gebogene Ränder aufweisen oder die Wand kann in Richtung der Abdeckung gebogene Öffnungsränder aufweisen. Durch derartige Abkantungen oder gebogene Teilbereiche können engere Spalte und auch Labyrinthe ausgebildet werden, die verhindern, dass Werkstücke den Bearbeitungsraum verlassen, während das Strahlmittel dennoch ungehindert abfließen kann.

Nach einer weiteren vorteilhaften Ausführungsform kann die Abdeckung auf ihrer zur Öffnung weisenden Seite mit Erhebungen versehen sein, um ein Verklemmen oder Verkeilen der Werkstücke zu verhindern. Die Abdeckung kann beispielsweise als grundsätzlich ebenes, jedoch strukturiertes, geprägtes oder auch gewelltes Blech ausgeführt sein. Auch ist es möglich, die Abdeckung mit konkaven oder konvexen Erhebungen bzw. Einsenkungen zu versehen. Hierbei sind auch schalenartige oder napfartige Strukturen möglich.

Nach einer weiteren vorteilhaften Ausführungsform kann die Abdeckung an der Wand befestigt sein, beispielsweise lösbar oder auch unlösbar. Hierfür kommen beispielsweise Schrauben oder auch Schweißverbindungen in Frage. Die Abdeckung kann über ihrer zugehörigen Öffnung beispielsweise mit Hilfe von Stegen oder Abstandshaltern befestigt sein.

Nach einer weiteren vorteilhaften Ausführungsform kann die Wand des Strahlbehälters auch doppelwandig ausgebildet sein, wobei die Wand mit den Öffnungen zum Abführen des Strahlmittels eine innere Wand ist, die von einer äußeren Behälterwand umgeben ist, welche mit den Abdeckungen versehen ist. Wenn diese äußere Wand ebenfalls mit Öffnungen für einen Austritt von Strahlmittel versehen ist, kann dieses ungehindert abfließen. Bevorzugt sind diese Öffnungen versetzt zu den Öffnungen der inneren Wand angeordnet. Dabei können die Öffnungen in der äußeren Wand durch Ausstanzen von Teilbereichen gebildet sein, wobei die Teilbereiche umgebogen und als Abstandshalter verwendet werden können. Beispielsweise können stegartige Abschnitte der äußeren Wand ausgestanzt, umgebogen und mit der Außenseite der inneren Wand verlötet oder verschweißt werden, so dass die äußere Wand zu der inneren beabstandet befestigt ist.

Es kann auch vorteilhaft sein, die Ränder und Ecken der Öffnungen abzurunden, um ein Verklemmen der Bauteile zu verhindern. Ein Außenrand der Abdeckungen kann in Richtung der Außenseite der Wand abgebogen sein, um den Durchgang zwischen Wand und Abdeckung zu verkleinern.

Durch Strukturelemente (Stifte, Erhebungen, Halbschalen) auf der Abdeckung und/oder angeschrägte oder abgerundete Kanten oder Ränder können einfache labyrinthartige Strukturen entstehen, durch die das Strahlmittel sicher abfließen kann. Bauteile können hier nicht eindringen oder sich verkeilen. Die Umwälzung der Bauteile in dem Strahlbehälter führt weiterhin dazu, dass Bauteile nicht dauerhaft in einem Cluster verbleiben, sondern sich immer wieder voneinander lösen.

Nach einer weiteren vorteilhaften Ausführungsform kann die Wand im Bereich einer Aussparung in der Behälterwand durch einen Einsatz gebildet sein, der in die Aussparung eingesetzt ist, wobei der Einsatz die Öffnungen aufweist und wobei an einer Außenseite des Einsatzes zumindest eine Abdeckung befestigt ist. Hierdurch ergibt sich ein modularer Aufbau, da je nach Bedarf unterschiedliche Einsätze mit unterschiedlichen Öffnungen in den Strahlbehälter eingesetzt werden können. Der Einsatz kann im Bereich der Innenwand des Behälters insbesondere bündig mit der übrigen Behälterwand ausgebildet sein. Auch kann der Einsatz mit Sieben oder Lochblechen versehen sein, die einen Durchtritt von Flüssigkeit ermöglichen. Der Einsatz kann beispielsweise L-förmig ausgebildet sein, so dass sich dieser einerseits im Bereich der Behälterwand und andererseits im Bereich eines Behälterbodens erstreckt. Die Vorderseite des Einsatzes kann die Innenwandung des Behälters im Bereich der Aussparung bilden, wobei auf der Rückseite des Einsatzes Haltestege vorhanden sein können, zwischen denen eine Abdeckung montiert ist.

Nach einem weiteren Aspekt betrifft die vorliegende Erfindung ein Verfahren zum Strahlen von Werkstücken mit Strahlmittel in einem Strahlbehälter der vorstehend beschriebenen Art, wobei die maximale lichte Weite der Öffnungen in der Behälterwand Wₘₐₓ und die maximale Dimension der Werkstücke Lₘₐₓ beträgt, wobei die maximale lichte Weite der Öffnungen so gewählt wird, dass Lₘₐₓ größer als Wₘₐₓ ist. Hierdurch kann die Größe der Öffnungen optimiert werden, wobei dafür gesorgt ist, dass die maximale lichte Weite der Öffnung größer ist als die maximale Dimension der Werkstücke, so dass diese nicht durch die Öffnung hindurchfallen können, wenn sie plan über der Öffnung aufliegen. Ein Durchdringen der Öffnung bei einem senkrechten Auftreffen der Werkstücke ist ebenfalls durch die Abdeckung verhindert. Die maximale lichte Weite Wₘₐₓ der Öffnung kann z.B. der Durchmesser einer runden Öffnung in einem Lochblech sein oder die Diagonale einer rechteckigen Öffnung.

Nach einer weiteren vorteilhaften Ausführungsform beträgt die maximale Dimension des Strahlmittels Sₘₐₓ, und die minimale lichte Weite des Durchlasses liegt im Bereich von 3 Sₘₐₓ bis 5 Sₘₐₓ. Mit dieser Dimensionierung ist sichergestellt, dass das Strahlmittel ausreichend aus dem Strahlbehälter austreten kann.

Ein weiteres Problem kann sich ergeben, wenn die Werkstücke unter einem flachen Winkel auf die Öffnung der Wand auftreffen. In diesem Fall können die Werkstücke zumindest mit einem Teilabschnitt in die Öffnung eintauchen, woraufhin sie dann allerdings mit ihrem vorderen Ende an der Abdeckung anstoßen. Um in diesem Fall zu verhindern, dass ein Werkstück die Öffnung vollständig durchdringt, kann das Produkt aus der maximalen lichten Weite Dₘₐₓ des Durchlasses und der maximalen lichten Weite der Öffnung Wₘₐₓ, geteilt durch die minimale Dimension Lₘᵢₙ der Werkstücke kleiner gewählt werden als die maximale Dimension der Werkstücke Lₘₐₓ. In diesem Fall ist die Größe des Durchlasses und die Größe der Öffnung in Abhängigkeit von der minimalen und der maximalen Dimension der Werkstücke so gewählt, dass auch bei einem flachen Eindringen eines spitzen Werkstücks in den Raum zwischen der Öffnung und der Abdeckung immer noch ein Teil des Werkstücks aus der Öffnung herausragt, so dass dieses nicht vollständig in diesen eintaucht, sondern sich bei einer Drehung des Strahlbehälters wieder aus der Öffnung entfernt.

Das erfindungsgemäße Verfahren berücksichtigt die grundsätzlichen Dimensionsunterschiede zwischen Strahlmittel und Werkstücken. Während beim Strahlmittel die Abmessungen der Partikel in allen Raumrichtungen in der gleichen Größenordnung liegen (z.B. µm oder mm), unterscheiden sich die Abmessungen der Dimensionen der Werkstücke oder von einzelnen Elemente auf den Werkstücken um mehrere Größenordnungen voneinander. Beispiele hierfür sind Bauteile mit spitzen Elementen wie Nadeln mit einer Länge von 50 mm und einem Durchmesser von 0,5 mm, bei denen Länge und Durchmesser in einem Verhältnis von 100:1 stehen.

Nach einem weiteren Aspekt der vorliegenden Erfindung betrifft diese auch eine Strahlanlage mit einem Strahlbehälter der vorstehend beschriebenen Art und einer Strahleinrichtung zum Beaufschlagen von in dem Strahlbehälter befindlichen Werkstücken mit Strahlmittel. Die Strahleinrichtung kann beispielsweise eine Strahldüse oder ein Schleuderrad umfassen. Weiterhin kann die Strahlanlage einen Rotationsantrieb für den Strahlbehälter aufweisen.

Nachfolgend wird die vorliegende Erfindung rein beispielhaft anhand vorteilhafter Ausführungsformen und unter Bezugnahme auf die Zeichnung beschrieben. Es zeigen:
- Fig. 1: einen Teilschnitt durch die Wand eines Strahlbehälters;
- Fig. 2a) bis h): stark schematisierte Schnitte durch eine Wand, ähnlich zu der Darstellung Fig. 1;
- Fig. 3: ein sich teilweise durch eine Öffnung der Wand erstreckendes Werkstück;
- Fig. 4: eine perspektivische Ansicht eines Strahlbehälters;
- Fig. 5: eine teilweise geschnittene Ansicht eines Einsatzes für den Strahlbehälter von Fig. 4; und
- Fig. 6 bis Fig. 8: Darstellungen von Komponenten des Einsatzes.

Fig. 1 zeigt stark schematisch und rein beispielhaft einen Schnitt durch eine Wand 10 eines Strahlbehälters, der zum Strahlen von Werkstücken mit einem Strahlmittel dient. Der Strahlbehälter kann als insbesondere einseitig offene Strahltrommel aus Metall ausgebildet sein, wobei die Wand 10 eine kreisförmige oder vieleckige Kontur aufweisen kann. Die Wand 10 besitzt eine in das Innere des Strahlbehälters gerichtete Innenseite 12 sowie eine in die entgegengesetzte Richtung weisende Außenseite 14. Weiterhin weist die Wand 10 mehrere Öffnungen 16 auf, die für einen Austritt von Strahlmittel aus dem Inneren des Behälters vorgesehen sind. In Fig. 1 ist lediglich eine erste Öffnung dargestellt. Es versteht sich jedoch, dass die Wand 10 eine Vielzahl derartiger Öffnungen 16 aufweist.

Wie Fig. 1 weiter verdeutlicht, ist an der Außenseite 14 der Wand 10 über der Öffnung 16 eine Abdeckung 18 angeordnet, die jedoch zur Wand 10 beabstandet ist, so dass zwischen der Abdeckung 18 und der von ihr abgedeckten Öffnung 16 ein Durchlass 20 für Strahlmittel gebildet ist. Hierbei überdeckt die Abdeckung 18 die Öffnung 16 vollständig und die Fläche der Abdeckung 18 ist zudem größer als die Fläche der Öffnung 16. Bei dem dargestellten Ausführungsbeispiel ist die Abdeckung 18 im Bereich der Öffnung und auch darüber hinaus planar ausgebildet.

Die Geometrie der Außenkontur der Öffnung 16 sowie der Abdeckung 18 kann grundsätzlich beliebig sein, wobei beide Außenkonturen auch gleich sein können, beispielsweise kreisrund, oval, dreieckig, vieleckig oder unregelmäßig.

Bei dem in Fig. 1 dargestellten Ausführungsbeispiel ist die Abdeckung 18 über Abstandhalter 22 an der Außenseite 14 der Wand 10 befestigt. Grundsätzlich kann die Befestigung durch Schrauben, Nieten, einstückige Verbindung oder auch stoffschlüssige Verbindung hergestellt sein.

Nach einer weiteren, nicht dargestellten Ausführungsform kann die Abdeckung 18 auch Bestandteil einer äußeren Wand sein, die zwischen den Abdeckungen und versetzt zu den Öffnungen 16 der Wand 10 weitere Öffnungen für einen Austritt von Strahlmittel aufweist.

Fig. 2 zeigt stark schematisch und vereinfacht verschiedene Gestaltungsmöglichkeiten der Abdeckung 18 und der Randbereiche der Öffnung 16.

Bei der in Fig. 2a) dargestellten Ausführungsform ist der Rand der Abdeckung 18 in Richtung der Außenseite 14 der Wand 10 nach unten umgebogen. Dies ist bei der Ausführungsform nach Fig. 2b) ebenfalls der Fall, wobei bei dieser Ausführungsform zusätzlich der Rand der Öffnung 16 in Richtung der Abdeckung 18 umgebogen ist, um eine Art Labyrinthdichtung zu bilden, durch die zwar Strahlmittel in ausreichendem Umfang austreten kann, jedoch keine Werkstücke nach außen gelangen können.

Bei der Ausführungsform nach Fig. 2c) ist der Rand der Öffnung 16 ebenfalls zur Außenseite hin umgebogen. Allerdings ist bei diesem Ausführungsbeispiel die Abdeckung 18 als planares Element ausgebildet.

Bei der Ausführungsform nach Fig. 2d) sind ähnlich wie bei der Variante nach Fig. 2b) sowohl der Rand der Öffnung 16 in Richtung der Abdeckung 18 wie auch der Rand der Abdeckung 18 in Richtung der Wand 10 umgebogen. Allerdings sind die Ränder bei dieser Ausführungsform schräg abgewinkelt, wohingegen die Ränder bei der Ausführungsform nach Fig. 2b) gleichmäßig gekrümmt sind.

Fig. 2e) zeigt eine Variante, bei der die Abdeckung 18 an ihrer zur Öffnung 16 weisenden Seite mit Erhebungen in Form von Rippen oder Zapfen 24 versehen ist, die sich oberhalb der Öffnung 16 befinden.

Bei der in Fig. 2f) dargestellten Ausführungsvariante ist die Wand 10 im Bereich der Öffnung 16 planar ausgebildet. Allerdings ist an der Abdeckung 18 im Bereich der Öffnung 16 eine konvexe Kuppel 26 vorgesehen.

Bei der Ausführungsform nach Fig. 2g) ist die Wand 10 im Bereich der Öffnung 16 wiederum planar ausgebildet. Die Abdeckung 18 besitzt jedoch die Form eines Wellblechs oder Riffelblechs.

Schließlich sind bei der Ausführungsform von Fig. 2h) an der Abdeckung 18 mehrere Stifte 28 angebracht, die sich oberhalb der Öffnung 16 befinden. Ansonsten ist die Abdeckung 18 wie auch die Wand 10 planar ausgebildet.

Fig. 3 zeigt rein schematisch ein Werkstück 30, das sich teilweise durch die Öffnung 16 in der Wand 10 erstreckt und mit seinem einen (in Fig. 3 linken) Ende an der Abdeckung 18 anliegt. In Fig. 3 ist die maximale lichte Weite der Öffnung 16 mit Wₘₐₓ bezeichnet. Die maximale Dimension Lₘₐₓ des Werkstücks 30 erstreckt sich bei dem dargestellten Ausführungsbeispiel in Längsrichtung und die minimale Dimension Lₘᵢₙ des Werkstücks 30 erstreckt sich senkrecht dazu und ebenfalls in der Zeichenebene. Es handelt sich also um ein stabförmiges bzw. stiftförmiges Werkstück, beispielsweise um Scheren, Teile einer Schere, chirurgische Instrumente oder dergleichen.

Ebenfalls in Fig. 3 eingezeichnet ist die maximale lichte Weite Dₘₐₓ des Durchlasses 20. Die maximale Dimension Lₘₐₓ des Werkstücks 30 ist größer als die maximale lichte Weite Wₘₐₓ der Öffnung 16.

Weiterhin kann es vorteilhaft sein, wenn die maximale lichte Weite des Durchlasses 20 etwa 3- bis 5-mal so groß ist wie die maximale Dimension Sₘₐₓ (in der Figur nicht eingezeichnet) des Strahlmittels. Hierdurch ist gewährleistet, dass das Strahlmittel den Durchlass 20 mit einem ausreichenden Durchsatz durchströmen kann.

Fig. 3 verdeutlicht weiter, dass es eine kritische Länge für das Werkstück 30 gibt (in Fig. 3 gestrichelt eingezeichnet), bei der das Werkstück 30 vollständig in den Spalt zwischen Wand 10 und Abdeckung 18 fallen und somit aus dem Strahlbehälter austreten könnte. Es hat sich jedoch herausgestellt, dass dies nicht eintritt, wenn die maximale Dimension Lₘₐₓ der Werkstücke 30 größer oder gleich ist wie das Produkt aus der maximalen lichten Weite Dₘₐₓ des Durchlasses 20 und der maximalen lichten Weite Wₘₐₓ der Öffnung 16, geteilt durch die minimale Dimension Lₘᵢₙ des Werkstücks 30. Hierbei kann es vorteilhaft sein, wenn die maximale Dimension Lₘₐₓ der Werkstücke noch etwas größer, beispielsweise 10 - 15 % größer, gewählt wird, um ein Einklemmen der Werkstücke in der in Fig. 3 dargestellten Stellung sicher auszuschließen.

Ein Strahlbehälter der vorstehend beschriebenen Art kann in einer Strahlanlage Anwendung finden, die mit einer Strahleinrichtung zum Beaufschlagen von in dem Strahlbehälter befindlichen Werkstücken mit Strahlmittel versehen ist. Hierzu kann ein Rotationsantrieb für den Strahlbehälter vorgesehen sein, um diesen während des Strahlens zu rotieren. Der Strahlbehälter kann mit einer Ein- und Ausgabeöffnung versehen sein, die optional verschließbar sein kann.

Fig. 4 zeigt eine perspektivische Ansicht eines Ausführungsbeispiels eines solchen Strahlbehälters 50, dessen Umfangswand 10 wiederum eine Innenseite 12 und eine Außenseite 14 aufweist. Bei dem dargestellten Ausführungsbeispiel ist die Umfangswand nicht rein kreiszylindrisch ausgebildet, sondern aus unterschiedlichen planaren Segmenten zusammengesetzt, die sich in Umfangsrichtung und auch in Radialrichtung erstrecken. Die in Umfangsrichtung orientierten Segmente der Umfangswand sind bei dem dargestellten Ausführungsbeispiel mit rechteckigen Aussparungen versehen, in die jeweils ein Einsatz 52 eingesetzt ist, der im Bereich der Aussparungen die Wand bildet.

Der Einsatz 52 mit seinen einzelnen Komponenten ist in den Fig. 6 bis 8 näher dargestellt. Wie insbesondere Fig. 7 verdeutlicht, weist der Einsatz 52 eine beispielsweise rechteckige Platte 54 auf, die mit mehreren rechteckigen und parallel nebeneinander angeordneten Öffnungen 16 versehen ist. Im Bereich der Aussparung bildet somit die Vorderseite bzw. Innenseite der Platten 54 die Wand 10. Auf der Rückseite der Platte 54 sind zu beiden Seiten jeder Öffnung 16 rückwärtige Stege 56 befestigt, wobei zwischen jeweils zwei benachbarten Stegen eine rechteckige Abdeckung 18 befestigt ist, deren beide äußeren Enden schräg abgewinkelt sind (vgl. hierzu auch Fig. 5). Diese Anordnung entspricht annähernd derjenigen von Fig. 2a). Hierbei ist die Anordnung so getroffen, dass zwischen jeder Abdeckung 18 und der von ihr abgedeckten Öffnung 16 im Bereich der abgewinkelten Enden der Abdeckung 18 jeweils ein Durchlass 20 (vgl. hierzu Fig. 5) für Strahlmittel gebildet ist.

Für einen Zusammenbau des Einsatzes 52 wird die so vorbereitete Platte 54 auf einem L-förmigen Träger 58 befestigt. Zwischen Träger 58 und Platte 54 kann zudem ein mit Durchströmungsöffnungen versehener Abstandhalter 60 angeordnet sein.

Der kürzere Schenkel des Trägers 58 kann mit einer Abdeckplatte 62 belegt sein. Diese kann auch als Siebplatte ausgebildet sein, wobei im Boden des Behälters 50 entsprechende Aussparungen vorgesehen sind, in die der kürzere Schenkel des Einsatzes 52 bündig eingesetzt wird.

Fig. 5 zeigt eine teilweise geschnittene Seitenansicht des Einsatzes 52 von Fig. 4 und Fig. 8. Wie zu erkennen ist, ist die im Querschnitt trapezförmige Abdeckung 18 auf beiden Seiten an dem Steg 56 befestigt, wobei zwischen der Platte 54 und der Abdeckung 18 im Bereich der Öffnung 16 die Durchlässe 20 gebildet sind.

Die Behälterwand 12 kann insbesondere im Bereich ihrer sich radial erstreckenden Segmente Durchflussöffnungen 51 für Strahlfluide (z.B. Gase, meist Luft oder Flüssigkeiten, meist Wasser) enthalten, die entweder aus Zweistoffdüsen (Gas/Strahlmittel bzw. Wasser/Strahlmittel) in die Trommel eintreten oder z.B. von mit hoher Geschwindigkeit aus Schleuderrädern austretendem Strahlmittel als Luft aus der Umgebung mitgerissen werden. Diese Strahlfluide stauen sich auf den Oberflächen und müssen, um den Strahlprozess nicht nachteilig zu beeinflussen, aus der Trommel abgeführt werden.

## Patentansprüche

1. Strahlbehälter zum Strahlen von Werkstücken (30) mit einem Strahlmittel, umfassend zumindest eine Wand (10) mit einer Innenseite (12) und einer Außenseite (14), wobei die Wand (10) mit einer ersten und zumindest einer weiteren Öffnung (16) für einen Austritt von Strahlmittel versehen ist, **dadurch gekennzeichnet,**
**dass** sich an der Außenseite (14) der Wand (10) über der ersten und über der weiteren Öffnung (16) eine Abdeckung (18) befindet, wobei zwischen der Abdeckung (18) und der von ihr abgedeckten Öffnung (16) ein Durchlass (20) für Strahlmittel gebildet ist.

2. Strahlbehälter nach Anspruch 1,
**dadurch gekennzeichnet,**
**dass** die Abdeckung (18) die Öffnung (16) vollständig überdeckt, wobei die Fläche der Abdeckung (18) insbesondere größer ist als die der Öffnung (16).

3. Strahlbehälter nach Anspruch 1 oder 2,
**dadurch gekennzeichnet,**
**dass** die Abdeckung (18) im Bereich der Öffnung (16) planar ausgebildet ist.

4. Strahlbehälter nach einem der vorstehenden Ansprüche,
**dadurch gekennzeichnet,**
**dass** die Geometrie der Außenkontur von Öffnung (16) und Abdeckung (18) gleich ist.

5. Strahlbehälter nach einem der vorstehenden Ansprüche,
dass die Abdeckung (18) in Richtung der Wand (10) gebogene Ränder aufweist, oder dass die Wand (10) in Richtung der Abdeckung (18) gebogene Öffnungsränder aufweist.

6. Strahlbehälter nach einem der vorstehenden Ansprüche,
**dadurch gekennzeichnet,**
**dass** die Abdeckung (18) auf ihrer zur Öffnung (16) weisenden Seite mit Erhebungen (24, 26, 28) versehen ist.

7. Strahlbehälter nach einem der vorstehenden Ansprüche,
**dadurch gekennzeichnet,**
**dass** die Abdeckung (18) an der Wand (10) befestigt ist.

8. Strahlbehälter nach einem der vorstehenden Ansprüche,
**dadurch gekennzeichnet,**
**dass** dieser doppelwandig ausgebildet ist, wobei die Wand (10) mit den Öffnungen (16) eine innere Wand ist, die von einer äußeren Wand umgeben ist, welche mit den Abdeckungen versehen ist.

9. Strahlbehälter nach Anspruch 8,
**dadurch gekennzeichnet,**
**dass** auch die äußerer Wand mit Öffnungen für einen Austritt von Strahlmittel versehen ist, die versetzt zu den Öffnungen (16) der inneren Wand (10) angeordnet sind.

10. Strahlbehälter nach einem der vorstehenden Ansprüche,
**dadurch gekennzeichnet,**
**dass** die Wand im Bereich einer Aussparung durch einen Einsatz (52) gebildet ist, der in die Aussparung eingesetzt ist, wobei der Einsatz (52) die Öffnungen (16) aufweist und an einer Außenseite des Einsatzes (52) zumindest eine Abdeckung (18) befestigt ist.

11. Verfahren zum Strahlen von Werkstücken (30) mit Strahlmittel in einem Strahlbehälter nach einem der vorstehenden Ansprüche, wobei
- die maximale lichte Weite der Öffnungen (16) Wₘₐₓ beträgt, und
- die maximale Dimension der Werkstücke (30) Lₘₐₓ beträgt, wobei
- Lₘₐₓ größer als Wₘₐₓ ist.

12. Verfahren nach Anspruch 11,
wobei die maximale Dimension des Strahlmittels Sₘₐₓ beträgt, und die minimale lichte Weite des Durchlasses (20) im Bereich von 3 Sₘₐₓ bis 5 Sₘₐₓ liegt.

13. Verfahren nach Anspruch 11 oder 12,
wobei die maximale Dimension der Werkstücke (30) Lₘₐₓ größer oder gleich ist wie das Produkt aus der maximalen lichten Weite Dₘₐₓ des Durchlasses (20) und der maximalen lichten Weite der Öffnung (16) Wₘₐₓ, geteilt durch die minimale Dimension Lₘᵢₙ der Werkstücke (30).

14. Verfahren nach einem der Ansprüche 11 bis 13,
wobei die Werkstücke (30) zumindest abschnittsweise stabförmig, stiftförmig, klingenförmig und/oder spitz zulaufend ausgebildet sind.

15. Strahlanlage mit einem Strahlbehälter nach einem der Ansprüche 1 bis 10 und einer Strahleinrichtung zum Beaufschlagen von in dem Strahlbehälter befindlichen Werkstücken (30) mit Strahlmittel.
